# EUROPÄISCHE PATENTSCHRIFT

(11) **EP 1 103 686 B1**
(45) Veröffentlichungstag und Bekanntmachung des Hinweises auf die Patenterteilung: **07.05.2003**
(21) Anmeldenummer: 01100396.9
(22) Anmeldetag: 18.09.1998
(51) Int. Cl.: E05D 7/04

(54) **Halterung für Befestigungszapfen eines Fenster-, Tür- oder Möbelscharniers**
Support for fastening pin of a window-, door- of furniture hinge
Support pour cheville de fixation de charnière de fenêtre, de porte ou de meuble

(30) Priorität: 15.10.1997 DE 19745569
(43) Veröffentlichungstag der Anmeldung: 30.05.2001
(62) Teilanmeldung aus: 98955404.3
(73) Patentinhaber: SFS intec Holding AG, 9435 Heerbrugg (CH)
(72) Erfinder: Österle, Helmut, 6800 Feldkirch (AT)
(74) Vertreter: Menges, Rolf, Dipl.-Ing.

(56) Entgegenhaltungen:
- AT-B- 389 145
- US-A- 2 251 865
- US-A- 2 683 279

## Beschreibung

Die Erfindung betrifft eine Halterung für Befestigungszapfen eines Fenster-, Tür- oder Möbelscharniers, wobei wenigstens ein Befestigungszapfen zumindest in dessen Einsatzstellung form- und/oder kraftschlüssig mit einem Verstellteil in Wirkverbindung bringbar ist.

Bisher ist es - wenn eine Verstellmöglichkeit gegeben sein soll - normalerweise üblich, Befestigungszapfen mit einem Schraubengewinde zu versehen. Durch mehr oder weniger weites Eindrehen in eine vorbereitete Bohrung ist dann eine Einstellung eines Fensters bzw. einer Tür gegenüber dem Fenster- oder Türrahmen möglich. Um den entsprechenden Scharnierteil verdrehen zu können, muß aber die Tür oder das Fenster ausgehängt werden. Ebenfalls bekannt sind quer zur Längsachse der Befestigungszapfen ausgerichtete Verstellteile, mit welchen die Befestigungszapfen in verschiedenen Eindringtiefen in den vorbereiteten Bohrungen fixiert werden können.

Weiter ist ein verstellbares Band für Fenster- oder Türläden (AT-B-389 145) bekannt geworden, welches aufgrund der Notwendigkeit eines großen Verstellweges eine besondere konstruktive Ausgestaltung aufweist und daher praktisch nur für solche Spezialfälle eingesetzt werden kann. In diesem Fall ist ein frei drehbarer und axial unverschiebbar gelagerter Gewindebolzen vorgesehen, welcher direkt oder über einen Mitnehmer mit einem Befestigungszapfen in Eingriff steht Bei einer solchen Ausgestaltung ist eine nachträgliche Montage eines Fenster-, Tür- oder Möbelscharniers nicht möglich, da der Befestigungszapfen nicht einfach in eine Halterung eingesetzt oder beispielsweise durch Verdrehen mit dem Verstellteil in Wirkverbindung gebracht werden kann. Daher muß bei einer solchen Anordnung das komplette Scharnier einschließlich der am Rahmen zu befestigenden Halterung in bereits vormontiertem Zustand angeliefert werden.

Die vorliegende Erfindung hat sich zur Aufgabe gestellt, eine Halterung der eingangs genannten Art zu schaffen, welche eine einfache Einstellmöglichkeit in eingehängtem Zustand eines Fensters bzw. einer Tür gewährleistet und bei welcher der mit dem Befestigungszapfen versehene Scharnierteil unabhängig von einem angeordneten Verstellteil montiert werden kann.

Erfindungsgemäß gelingt dies bei einer solchen Halterung durch die kennzeichnenden Merkmale des Anspruchs 1.

Durch Selbsthemmung bzw. die Wirkverbindung mit dem Verstellteil kann der Befestigungszapfen in einfacher Weise in die mutterartige Scheibe eingedreht werden, bevor die im Fenster, der Tür bzw. dem Möbelteil und dem entsprechenden Rahmenelement eingesetzten Scharnierteile ineinander eingehängt werden. Es ist also eine sehr einfache Montage des Befestigungszapfens durch Eindrehen bis zu einer bestimmten Grundeinstellung möglich, worauf durch Verdrehen des Verstellteiles die in Wirkverbindung mit dem Verstellteil stehende mutterartige Scheibe verdreht wird. Mittels Verdrehen der mutterartigen Scheibe wird durch den gegenseitigen Gewindeeingriff zwischen Scheibe und Befestigungszapfen eine Axialbewegung des Befestigungszapfens ausgelöst, so daß nicht nur eine Feineinstellung, sondern auch eine Nachjustierung möglich ist.

Aufgrund des flachen Abschnitts des Befestigungszapfens und der ihn aufnehmenden Ausnehmung mit korrespondierender Querschnittsform ist nach dem Einsetzen des Befestigungszapfens dafür gesorgt, daß sich dieser nicht mehr um seine Längsachse verdrehen kann, was sich speziell im Bereich einer Tür- oder Fensterzarge positiv auswirkt.

Durch die Betätigung des Verstellteiles kann also unmittelbar und direkt eine axiale Verschiebung des Befestigungszapfens bewirkt werden, ohne daß das Fenster oder die Tür ausgehängt werden muß. Da eine stufenlose Verstellung erfolgen und dazwischen immer wieder durch Schließen der Tür bzw. des Fensters die neue Position kontrolliert werden kann, ist eine Justierung oder Nachjustierung einer Tür bzw. eines Fensters an Ort und Stelle sehr einfach möglich.

Da die Scheibe und der Verstellteil verdrehbar, jedoch gegen axiale Verschiebung gesichert gehalten sind, ist ein ständiger Eingriff zwischen Verstellteil und Scheibe gegeben und außerdem bei einem Verdrehen dieser Teile die exakte axiale Verschiebung des Befestigungszapfens möglich.

Eine sehr einfache Konstruktion ist dann gegeben, wenn die Scheibe und der Verstellteil mit einer korrespondierenden Verzahnung versehen sind. Dies bringt den Vorteil eines optimalen gegenseitigen Eingriffs mit sich, so daß die Kräfte beim Verstellen des Befestigungszapfens einwandfrei übertragen werden können.

Gerade in diesem Zusammenhang ist es vorteilhaft, wenn die Scheibe nach Art eines Zahnrades mit einer mittigen Gewindebohrung ausgeführt ist. Damit steht ein einfacher Konstruktionsteil zur Verfügung, mit welchem die Axialverschiebung des mit einem Gewinde versehenen Befestigungszapfens in optimaler Weise durchgeführt werden kann und der notwendige sichere Eingriff zwischen Scheibe und Verstellteil ermöglicht wird.

Zur Erleichterung des Verdrehvorganges des Verstellteiles wird vorgeschlagen, daß der Verstellteil nur im unmittelbaren Eingriffsbereich der Scheibe mit einer Verzahnung versehen ist. Die restlichen Abschnitte des Verstellteiles können zylindrisch mit einer glatten Oberfläche versehen sein, um eine besonders gute Führung und Verdrehbarkeit in der Halterung zu ermöglichen.

Ein anderes Ausführungsbeispiel sieht vor, daß die Scheibe und der Verstellteil an den miteinander in Wirkverbindung stehenden Bereichen mit einer Aufrauhung, einer Rändelung oder dergleichen versehen sind. Die notwendige Verstellung kann auch auf diese Weise mit einer entsprechenden gegenseitigen Passung einfach durchgeführt werden.

Weiter wird vorgeschlagen, daß die Scheibe in Montagelage in einen Ringraum eingesetzt ist. Damit ist nicht nur ein sehr einfaches Eindrehen des Befestigungszapfens bis zu einer Grundposition möglich, sondern auch die Feineinstellung ist gewährleistet, da sich die Scheibe nicht in Achsrichtung des Befestigungszapfens bewegen kann.

Die einfachste konstruktive Gestaltung in Bezug auf den Befestigungszapfen liegt darin, daß der Befestigungszapfen an seinem freien Endbereich oder zumindest in einem etwas zurückversetzten Bereich das Gewinde aufweist, dessen Außendurchmesser gleich oder kleiner ist als der daran anschließende gewindefreie flache Abschnitt des Befestigungszapfens. Dadurch steht noch ein ausreichend langer Bereich des Befestigungszapfens für die Halterung und Führung und somit zur Übernahme von Kräften zur Verfügung, da der flache Abschnitt des Befestigungszapfens in entsprechender Passung in die Ausnehmung mit korrespondierender Querschnittsform eingesetzt wird. Das Einführen des Befestigungszapfens wird zusätzlich erleichtert, wenn der Außendurchmesser des Gewindes entsprechend angepaßt ist.

Ferner wird vorgeschlagen, daß zur Aufnahme des Befestigungszapfens und des zugeordneten Verstellteils an einem Rahmen oder einem Fenster oder einer Tür zwei Bohrungen ausgebildet sind, wobei die den Befestigungszapfen aufnehmende Bohrung die Ausnehmung mit korrespondierender Querschnittsform aufweist, in welche der flache Abschnitt eingreifen kann. Die Vorarbeiten, welche zur Aufnahme der erfindungsgemäßen Halterung durchgeführt werden müssen, sind sehr einfach, da lediglich eine zusätzliche Bohrung und eine Öffnung zum seitlichen Einschieben der mutterartigen Scheibe hergestellt werden müssen.

Dazu sieht eine Möglichkeit vor, daß der Befestigungszapfen und der zugeordnete Verstellteil und somit auch die Bohrungen zur Aufnahme derselben achsparallel ausgerichtet sind. Dies bewirkt, daß außerhalb des Befestigungszapfens achsparallel ein Werkzeug ansetzbar ist, ohne daß der Scharnierkörper die Betätigung des Verstellteiles behindert.

Eine Möglichkeit zur Montage des Verstellteiles und des Befestigungszapfens, aber auch der mutterartigen Scheibe ist dann gegeben, wenn die Bohrungen für den Befestigungszapfen und den Verstellteil und der Ringraum für die Scheibe in einem eigenen Montageteil ausgebildet sind, und daß dieser Montageteil in eine in einem Rahmen oder einem Fenster oder einer Tür vorbereitete Bohrung fixierbar einsetzbar bzw. fixiert eingesetzt ist. Damit wird die Montage des Befestigungszapfens, der Scheibe und des Verstellteils in einer konstruktiv sehr kleinen Einheit möglich. Die Genauigkeit der Halterung für den Befestigungszapfen und der Anordnung der mutterartigen Scheibe und des Verstellteils wird dadurch zusätzlich verbessert.

Gerade in diesem Zusammenhang ist es vorteilhaft, wenn der Verstellteil und die Scheibe in dem Montageteil vormontiert sind und der Montageteil fertigungsseitig in den Rahmen oder das Fenster oder die Tür eingesetzt ist. Diesfalls bedarf es nachträglich lediglich noch des Einsetzens des Befestigungszapfens, indem dieser bis zu einer Grundeinstellung in die Gewindebohrung der Scheibe eingedreht wird.

Speziell bei einer solchen Anordnung ist auch die Montage der Scheibe selbst, welche nach dem Einsetzen des Montageteiles verliersicher gehalten ist, in einfacher Weise möglich. Daher wird vorgeschlagen, daß der Montageteil zum Einschieben und zur anschließenden verschiebesicheren Halterung der Scheibe eine seitliche Öffnung zum Ringraum aufweist.

Eine weitere Ausführungsvariante der Erfindung sieht vor, daß der Verstellteil und die Scheibe zur Gänze im Montageteil integriert sind und die Bohrung für den Befestigungszapfen eine wenigstens annähernd der Länge des Gewindes am Befestigungszapfen entsprechende Länge aufweist, in den zylindrischen Außenmantel des Montageteiles eindringt und gegen die innere Endfläche desselben gerichtet ist. Mit dieser Ausführung ist es möglich, all die Vorteile der Verstellbarkeit und der optimalen Halterung des Befestigungszapfens auszunützen. Außerdem ist gewährleistet, daß der scharniernahe Bereich des Befestigungszapfens unmittelbar in einem stabilen Holzrahmenbereich einer Tür liegt, was insbesondere auch vorteilhaft ist, da gerade in diesem Bereich durch die Falzausbildung wenig Platz vorhanden ist. Somit muß in diesem Bereich auch keine große Bohrung zur Aufnahme eines Montageteiles vorgesehen werden.

Ausführungsbeispiele der Erfindung werden in der nachstehenden Beschreibung anhand der Zeichnungen näher erläutert. Es zeigen:
- Fig. 1: einen Schnitt durch den Randbereich einer Tür, wobei ein Montageteil eingesetzt ist;
- Fig. 2: einen Schnitt nach der Linie II-II in Fig. 1, jedoch ohne Darstellung des Türbereiches;
- Fig. 3: einen Schnitt nach der Linie III-III in Fig. 1;
- Fig. 4: eine Ansicht IV in Fig. 1;
- Fig. 5: in Seitenansicht ein Ausführungsbeispiel einer in ähnlicher Weise wie in den Fig. 1 bis 4 aufgebauten Halterung, welche jedoch rahmenseitig eingesetzt ist;
- Fig. 6: einen Schnitt nach der Linie VI-VI in Fig. 5;
- Fig. 7: eine Ansicht in Pfeilrichtung VII in Fig. 5;
- Fig. 8: einen Schnitt nach der Linie VIII-VIII in Fig. 5.
- Fig. 9: einen Schnitt durch den Randbereich einer Tür mit einer anderen Ausführungsvariante eines Montageteiles;
- Fig. 10: eine Ansicht in Pfeilrichtung X in Fig. 9.

In der nachstehenden Beschreibung wird im wesentlichen auf Ausgestaltungen eingegangen, bei welchen ein Befestigungszapfen in einer Tür bzw. in einem Türrahmen gehalten werden soll. Bei diesen Konstruktionen greifen die Befestigungszapfen und die Halterung an den Seitenbegrenzungen, d.h. im Falzbereich einer Tür oder im Bereich von Verkleidungsleisten, eines Rahmens ein, so daß die Halterung selbst von außen praktisch kaum sichtbar ist. Ein Einsatz bei Türen und natürlich auch bei Fenstern ist daher die optimalste Anwendung. Die erfindungsgemäße Halterung ist aber in gleicher Weise auch in anderen Bereichen einsetzbar, so beispielsweise im Möbelbau oder bei Tür- oder Fensterrahmen und -zargen, bei welchen die erfindungsgemäße Lösung z.B. mit einem zusätzlichen Montageteil ebenfalls wirkungsvoll eingesetzt werden kann.

Vorliegend geht es jedoch um die Halterung für Befestigungszapfen 1 eines Fenster-, Tür- oder Möbelscharniers 2, wobei mittels eines Verstellteils 3 eine axiale Verstellung des Befestigungszapfens 1 bewerkstelligt werden kann. Der Befestigungszapfen 1 weist wenigstens auf einem Teilabschnitt bezogen auf dessen axiale Länge ein Gewinde 4 auf, welches in ein Innengewinde einer mutterartigen Scheibe 5 eingedreht ist. Der Verstellteil 3 und die Scheibe 5 sind auf einem Teilabschnitt bezogen auf die axiale Länge des Verstellteils 3 form- undloder kraftschlüssig in direkter Wirkverbindung. Die Scheibe 5 und der Verstellteil 3 sind verdrehbar, jedoch gegen axiale Verschiebung gesichert gehalten. In konstruktiv einfachster Weise sind die Scheibe 5 und der Verstellteil 3 mit einer korrespondierenden Verzahnung 6 bzw. 7 versehen, so daß - wie insbesondere Fig. 2 zeigt - die Scheibe 5 nach Art eines Zahnrades mit einer mittigen Gewindebohrung 8 ausgeführt ist.

Der Verstellteil 3 ist nur im unmittelbaren Eingriffsbereich der Scheibe 5 mit einer Verzahnung 6 ausgestattet. Es reicht also aus, wenn nur dieser kurze Endbereich des Verstellteiles 3 die Verzahnung 6 aufweist und die restliche Länge des Verstellteiles 3 In der entsprechenden Bohrung 9 leicht verdrehbar gehalten ist.

Vorstehend wird davon gesprochen, daß die Scheibe 5 und der Verstellteil 3 über eine Verzahnung miteinander in direkter Wirkverbindung stehen. Es wäre aber durchaus denkbar, die miteinander in Wirkverbindung stehenden Bereiche anstelle mit einer Verzahnung mit einer Aufrauhung, einer Rändelung oder dergleichen zu versehen.Gewährleistet sein muß lediglich, daß die Scheibe 5 bei einem Verdrehen des Verstellteiles 3 entsprechend mitgedreht wird, um eine axiale Verschiebebewegung des Befestigungszapfens auszulösen. Deshalb ist es wichtig, daß die Scheibe 5 - siehe Fig. 1 - in Montagelage in einen Ringraum eingesetzt ist, so daß ein Verdrehen der Scheibe 5 wohl möglich ist, eine axiale Verschiebung derselben jedoch verhindert wird.

Bei der Ausführung nach Fig. 1 ist die Verzahnung 6 am unmittelbaren freien Ende des Verstellteiles 3 angeordnet. Natürlich wäre es auch möglich, die Verzahnung 6 über einen längeren Bereich des Verstellteiles 3 zu führen oder aber in einem vom Ende desselben beabstandeten Bereich anzuordnen. Dies ist insbesondere dann möglich, wenn der Befestigungszapfen 1 entsprechend länger ausgebildet ist oder der Verstellteil 3 länger ausgeführt werden kann, weil eine gewisse Abhängigkeit von der Anordnung eines Gewindes 4 auf dem Befestigungszapfen 1 gegeben ist.

Die Darstellung in Fig. 1 zeigt weiter, daß das Gewinde 4 am Endbereich des Befestigungszapfens 1 ausgebildet ist und nur über einen relativ kleinen Abschnitt bezogen auf dessen Länge geführt wird. Zu vermerken ist, daß der notwendige Verstellbereich für ein Scharnier verhältnismäßig klein ist, so daß bei einer mittleren Einstellung der Scheibe In Bezug auf das Gewinde 4 auf dem Befestigungszapfen 1 nach beiden Axialrichtungen hin eine ausreichende Verstellmöglichkeit gegeben ist, auch wenn der Teilabschnitt mit dem Gewinde 4 kurz ausgeführt ist.

Zur Aufnahme des Befestigungszapfens 1 und des zugeordneten Verstellteils 3 sind an einem Rahmen, einem Fenster oder einer Tür 10 zwei Bohrungen 11 bzw. 9 vorgesehen, welche einander bei ganz speziellen konstruktiven Gestaltungen tangieren, ineinander übergehen oder eventuell in einem bestimmten Teilabschnitt ineinander übergehen können. Die Fig. 5 bis 8 zeigen eine Ausgestaltung, bei welcher die Bohrungen 9 und 11 achsparallel zueinander ausgerichtet sind. Bei der Ausführung nach den Fig. 1 bis 4 hingegen schließen der Befestigungszapfen 1 und der zugeordnete Verstellteil 3 und somit auch die Bohrungen 11 bzw. 9 zur Aufnahme derselben einen gegen deren Enden hin sich verjüngenden, spitzen Winkel miteinander ein, was die Verstellmöglichkeit durch den Einsatz eines Werkzeuges am Verstellteil 3 noch erleichtert. Zur Betätigung des Verstellteiles 3 ist ja an dessen außen liegendem Ende ein entsprechender Werkzeugangriff vorgesehen. Gemäß den Zeichnungen kann eine vorteilhafte Ausführung darin liegen, die Bohrungen 9 und 11 für den Verstellteil 3 und den Befestigungszapfen 1 sowie die Scheibe 5 in einem eigenen Montageteil 12 unterzubringen. Dieser Montageteil 12 wird in eine in der Tür 10 vorbereitete Bohrung 13 eingesetzt und in derselben entsprechend fixiert. Der Verstellteil 3 und die Scheibe 5 sind dabei zweckmäßig in dem Montageteil 12 vormontiert und der Montageteil 12 bereits fabrikationsseitig in die Tür 10 eingesetzt. Eine Fixierung des Montageteiles 12 in der Bohrung 13 ist nicht nur durch eine entsprechende Verrippung oder Oberflächenrauhigkeit möglich, sondern ebenfalls durch zusätzliche Klebstoffe oder durch ein Gewinde.

Eine Ausführung mit einem Montageteil 12 wäre gerade auch bei Metallzargen im Rahmenbereich eine mögliche Variante zur Halterung von Befestigungszapfen 1. Ob bei einer solchen Ausgestaltung mit einem Montageteil 12 ein Anschlagbund vorgesehen wird, um die Einsetztiefe des Montageteiles 12 in der Bohrung 13 zu begrenzen, hängt von der Ausführungsform und dem Anwendungsfall ab.

Bei der Ausgestaltung mit einem Montageteil 12 ist eine exakte Anpassung an eine Seitenbegrenzung einer Tür 10, d.h. an eine entsprechende Falzausnehmung, möglich. Der Montageteil 12 ist dann - wie aus dem Schnitt nach Fig. 1 ersichtlich - ein- oder mehrfach abgesetzt ausgeführt. Dadurch kann die Bohrung 11 für den Befestigungszapfen 1 relativ nahe an die Oberfläche der Tür 10 versetzt werden, da in diesem Bereich für den Befestigungszapfen 1 durch den eingesetzten Montageteil 12 ebenfalls noch eine entsprechende Versteifung vorhanden ist. Bei der Ausgestaltung nach den Fig. 5 bis 8 geht es im besonderen um eine Lösung zur Halterung eines Befestigungszapfens eines Fenster-, Tür- oder Möbelscharniers im Bereich einer Zarge bzw. eines Rahmens eines Fensters oder einer Tür. Im Bereich der Verkleidung 14 bzw. des Türfutters 15 ist ein Montageteil 16 eingesetzt, welcher ebenfalls mit Bohrungen 9 und 11 zur Aufnahme eines Verstellteiles 3 und des Befestigungszapfens 1 versehen ist. Auch bei dieser Anordnung ist auf dem Befestigungszapfen 1 am freien Endbereich oder zumindest in einem etwas zurückversetzten Bereich ein Gewinde 4 vorhanden, welches in das Innengewinde einer mutterartigen Scheibe 5 eingreift. Die Scheibe 5 ist wiederum verdrehbar gehalten, jedoch gegen axiales Verschieben gesichert und auch in diesem Fall mit einer Verzahnung versehen, welche in eine Verzahnung 6 am Verstellteil 3 eingreift. Die Bohrungen 9 und 11 sind achsparallel zueinander ausgerichtet.

Eine konstruktive Gestaltung ist bei dieser Ausführung im Bereich des Befestigungszapfens 1 möglich, indem der an den Scharnierkopf 17 anschließende Bereich mit nach oben und nach unten vorstehenden Erweiterungen 18 versehen ist. Es ergibt sich dadurch ein sich Im wesentlichen in vertikaler Richtung erstreckender, flacher Abschnitt, welcher in eine entsprechende Ausnehmung zumindest am Beginn der Bohrung 11 eingreifen kann. Die Bohrung 11 ist also in diesem Bereich mit einer korrespondierenden Querschnittsform versehen. Nach dem Einsetzen des Befestigungszapfens 1 ist somit dafür gesorgt daß sich dieser nicht mehr um dessen Längsachse verdrehen kann.

An dem Montageteil 16 ist bei der gezeigten Ausführung eine Lasche 19 angeformt, welche mit mindestens einer, vorzugsweise jedoch mit drei Bohrung(en) 20 versehen ist. Durch diese Bohrungen 20 können Schrauben 21 eingedreht werden, um den Montageteil 16 gegenüber dem Türfutter 15 zu fixieren. Zudem ist es gerade bei einer solchen Konstruktion möglich, eine Bohrung vorzusehen, durch welche hindurch eine Schraube 22 oder eine Schraube-Dübel-Einheit eingesetzt werden kann, um den Montageteil 16 gegenüber dem Mauerwerk 23 zu verankern. Auch bei dieser Ausgestaltung sind verschiedene konstruktive Änderungen möglich. Wesentlich und wichtig ist jedoch immer, daß ein Abschnitt des Befestigungszapfens 1 mit einem Gewinde 4 versehen ist, welches mit einem innengewinde einer verdrehbaren Scheibe 5, welche wiederum mit dem Verstellteil 3 eine für eine Verdrehung notwendige Wirkverbindung hat, zusammenwirkt Die einfachsten Ausführungen liegen dabei in einer Verzahnung an den beiden ineinander eingreifenden Bereichen der Scheibe 5 und des Verstellteiles 3 und in einer Aufrauhung, einer Rändelung oder in sonstigen gleichwertigen Maßnahmen.

Die Fig. 9 und 10 zeigen eine konstruktive Ausführungsvariante, welche es ermöglicht, daß der Befestigungszapfen 1 über einen Großteil seiner Länge direkt im Randbereich einer Tür eingreift, d.h. der größte Teil der Bohrung 11 ist unmittelbar in der Tür und nur zu einem Teil in dem Montageteil 12 vorhanden. Der Randbereich einer Tür ist in der Regel aus Vollholz ausgebildet, wobei gerade in diesem Bereich die größte Schwächung durch den falzartig vorspringenden Bereich 30 gegeben ist. Es muß hier also nicht eine sehr große Bohrung vorgesehen werden, die den Bereich 30 schwächt. Die Bohrung zur Aufnahme des Montageteiles 12 kann demzufolge von der großeren Randbegrenzungsfläche 31 aus hergestellt werden. Bei dieser Ausführung sind der Verstellteil 3 und die Scheibe 5 demnach zur Gänze im Montageteil 12 integriert. Die Bohrung 11 für den Befestigungszapfen 1 ist jedoch gegenüber der Gesamtlänge des Montageteiles 12 in diesem Montageteil 12 relativ kurz ausgeführt, dringt im Bereich des zylindrischen Außenmantels 25 in den Montageteil 12 ein und führt im Bereich der Endfläche 26 des Montageteiles 12 wieder nach außen. Somit ist im wesentlichen nur der Bereich der Länge des Gewindes 4 am Befestigungszapfen 1 innerhalb des Montageteiles 12 liegend angeordnet, wogegen die restlichen Abschnitte des Befestigungszapfens 1 unmittelbar in der Tür 10 bzw. dem Material am Randbereich der Tür anliegen. In diesem Zusammenhang ist es ebenfalls denkbar, daß die Bohrung 11 und somit der Befestigungszapfen 1 lediglich gegen die innere Endfläche 26 des Montageteiles 12 gerichtet sind und dort nicht mehr nach außen führen. Je nachdem, wie weit eine Verstellmöglichkeit für den Befestigungszapfen in dessen axialer Richtung erforderlich ist, kann die eine oder andere Variante gewählt werden.

Bei der Ausgestaltung nach den Fig. 9 und 10 ist ersichtlich, daß der Montageteil 12 an seinem außen liegenden Ende einen Anschlag- bzw. Befestigungsflansch 27 aufweist. Dadurch kann der Montageteil 12 mittels entsprechender Schrauben 28 an der Tür 10 sicher befestigt werden. Eine solche Ausgestaltung mit einem Befestigungsflansch bzw. einem Anschlagflansch ist aber auch denkbar bei der Anordnung der Halterung an einem Türrahmen.

Die Montageteile 12 bzw. 16 werden vorteilhafterweise aus einem Leichtmetall oder aus Kunststoff gefertigt, aber auch ein Gußteil aus anderen Metallen ist durchaus denkbar. Wenn der seitlich neben dem Scharnierkopf 17 ersichtliche Bereich des Montageteiles 16 weniger auffallend ausgeführt sein soll, kann eine entsprechende farbliche Anpassung des aus Kunststoff bestehenden Montageteiles selbst oder aber eine entsprechende Oberflächenbehandlung zumindest des außen frei liegenden Bereiches erfolgen.

Die erfindungsgemäße Halterung ist natürlich auch bei Metallzargen einsetzbar. So ist es denkbar, einen topfartigen Aufnahmebereich, welcher auch in einem Tiefziehverfahren hergestellt werden kann, zu schaffen, in welchem der Montageteil von außen her eingesetzt werden kann. Der Montageteil ist in diesem Aufnahmebereich zur Sicherung gegen ein Verdrehen bzw. gegen axiale Verstellung durch irgendwelche Maßnahmen festlegbar. Bei einer solchen Ausgestaltung ist es - wie auch bei den Ausgestaltungen nach den Fig. 1 und 6 ersichtlich - vorteilhaft, wenn sowohl die Bohrung 9 als auch die Bohrung 11 zur Gänze im Montageteil untergebracht sind.

## Patentansprüche

1. Halterung für Befestigungszapfen eines Fenster-, Tür- oder Möbelscharniers, wobei wenigstens ein Befestigungszapfen zumindest in dessen Einsatzstellung form- und/oder kraftschlüssig mit einem Verstellteil in Wirkverbindung bringbar ist, **gekennzeichnet durch** einen Befestigungszapfen (1), welcher wenigstens auf einem Teilabschnitt bezogen auf dessen axiale Länge mit einem Gewinde (4) ausgebildet ist und welcher in einem an einen Scharnierkopf (17) anschließenden Bereich mit nach oben und unten vorstehenden Erweiterungen (18) versehen und **dadurch** als ein flacher Abschnitt ausgebildet ist, der in eine Ausnehmung mit korrespondierender Querschnittsform eingreifen kann, eine mit einem Innengewinde versehene, mutterartige Scheibe (5), in welche der Befestigungszapfen (1) eindrehbar bzw. eingedreht ist, und **durch** einen zumindest annähernd achsparallel zum Befestigungszapfen (1) ausgerichteten Verstellteil (3), wobei die mit einem Innengewinde versehene Scheibe (5) zumindest mit einem Teilabschnitt bezogen auf die axiale Länge des Verstellteils (3) form- und/oder kraftschlüssig in direkter Wirkverbindung steht, und wobei die Scheibe (5) und der Verstellteil (3) verdrehbar, jedoch gegen axiale Verschiebung gesichert gehalten sind.

2. Halterung nach Anspruch 1, **dadurch gekennzeichnet, daß** die Scheibe (5) und der Verstellteil (3) mit einer korrespondierenden Verzahnung (7, 6) versehen sind.

3. Halterung nach Anspruch 1, **dadurch gekennzeichnet, daß** die Scheibe (5) nach Art eines Zahnrades mit einer mittigen Gewindebohrung (8) ausgeführt ist.

4. Halterung nach Anspruch 2, **dadurch gekennzeichnet, daß** der Verstellteil (3) nur im unmittelbaren Eingriffsbereich der Scheibe (5) mit einer Verzahnung (6) versehen ist.

5. Halterung nach Anspruch 1, **dadurch gekennzeichnet, daß** die Scheibe (5) und der Verstellteil (3) an den miteinander in Wirkverbindung stehenden Bereichen mit einer Aufrauhung, einer Rändelung oder dergleichen versehen sind.

6. Halterung nach Anspruch 1, **dadurch gekennzeichnet, daß** die Scheibe (5) in Montagelage in einen Ringraum eingesetzt ist.

7. Halterung nach einem der Ansprüche 1 bis 6, **dadurch gekennzeichnet, daß** der Befestigungszapfen (1) an seinem freien Endbereich oder zumindest in einem etwas zurückversetzten Bereich das Gewinde (4) aufweist, dessen Außendurchmesser gleich oder kleiner ist als der daran anschließende gewindefreie flache Abschnitt des Befestigungszapfens (1).

8. Halterung nach Anspruch 1, **dadurch gekennzeichnet, daß** zur Aufnahme des Befestigungszapfens (1) und des zugeordneten Verstellteils (3) an einem Rahmen oder einem Fenster oder einer Tür (10) zwei Bohrungen (9, 11) ausgebildet sind, wobei die den Befestigungszapfen (1) aufnehmende Bohrung (11) die Ausnehmung mit korrespondierender Querschnittsform aufweist, in welche der flache Abschnitt eingreifen kann.

9. Halterung nach den Ansprüchen 1 und 8, **dadurch gekennzeichnet, daß** der Befestigungszapfen (1) und der zugeordnete Verstellteil (3) und somit auch die Bohrungen (11, 9) zur Aufnahme derselben achsparallel ausgerichtet sind.

10. Halterung nach einem der Ansprüche 1 bis 9, **dadurch gekennzeichnet, daß** die Bohrungen (11, 9) für den Befestigungszapfen (1) und für den Verstellteil (3) und der Ringraum für die Scheibe (5) in einem eigenen Montageteil (16) ausgebildet sind, und daß dieser Montageteil (16) in eine in einem Rahmen oder einem Fenster oder einer Tür(10) vorbereitete Bohrung (13) fixierbar einsetzbar bzw. fixiert eingesetzt ist.

11. Halterung nach Anspruch 10, **dadurch gekennzeichnet, daß** der Verstellteil (3) und die Scheibe (5) in dem Montageteil (16) vormontiert sind und der Montageteil (12, 16) fertigungsseitig in den Rahmen oder das Fenster oder die Tür (10) eingesetzt ist.

12. Halterung nach den Ansprüchen 1, 10 und 11, **dadurch gekennzeichnet, daß** der Montageteil (16) zum Einschieben und zur anschließenden verschiebesicheren Halterung der Scheibe (5) eine seitliche Öffnung zum Ringraum aufweist.

13. Halterung nach den Ansprüchen 10 bis 12, **dadurch gekennzeichnet, daß** der Verstellteil (3) und die Scheibe (5) zur Gänze im Montageteil (16) integriert sind und die Bohrung (11) für den Befestigungszapfen (1) eine wenigstens annähernd der Länge des Gewindes (4) am Befestigungszapfen (1) entsprechende Länge aufweist, in den zylindrischen Außenmantel (25) des Montageteiles (16) eindringt und gegen die innere Endfläche (26) desselben gerichtet ist.

## Claims

1. A mounting for fastening journals of a window, door or furniture hinge, wherein at least one fastening journal can be brought, at least in its use position, into operative connection with an adjusting member in a form-locking and/or force-locking manner, **characterised by** a fastening journal (1) which is formed with a screw-thread (4) at least over one portion, in relation to its axial length, and which in a zone adjacent a hinge head (17) is provided with upwardly and downwardly projecting widened portions (18) and thereby is in the form of a flat portion which can engage in a recess of corresponding cross-sectional shape, a nut-like washer (5) provided with an internal thread, into which the fastening journal (1) can be turned or screwed, and by an adjusting member (3) aligned at least approximately axially parallel to the fastening journal (1), wherein the washer (5) provided with an internal thread is in direct operative connection in a form-locking and/or force-locking manner at least with one portion in relation to the axial length of the adjusting member (3), and wherein the washer (5) and the adjusting member (3) can be rotated but are retained located against axial displacement.

2. A mounting according to Claim 1, **characterised in that** the washer (5) and the adjusting member (3) are provided with a corresponding toothing (7,6).

3. A mounting according to Claim 1, **characterised in that** the washer (5) is in the form of a type of gearwheel with a central threaded bore (8).

4. A mounting according to Claim 2, **characterised in that** the adjusting member (3) is provided with a toothing (6) only in the immediate engagement zone of the washer (5).

5. A mounting according to Claim 1, **characterised in that** the washer (5) and the adjusting member (3) are provided with a roughened portion, knurling or the like in the zones in operative connection with one another.

6. A mounting according to Claim 1, **characterised in that**, in the installed position, the washer (5) is inserted into an annular space.

7. A mounting according to any one of Claims 1 to 6, **characterised in that**, at its free end zone or at least in a slightly recessed zone, the fastening journal (1) has the screw-thread (4) whose outer diameter is equal to or smaller than the adjoining threadless flat portion of the fastening journal (1).

8. A mounting according to Claim 1, **characterised in that** to accommodate the fastening journal (1) and the associated adjusting member (3) two bores (9,11) are formed in a frame or a window or a door (10), wherein the bore accommodating the fastening journal (1) has the recess of corresponding cross-sectional shape, in which the flat portion can engage.

9. A mounting according to Claims 1 and 8, **characterised in that** the fastening journal (1) and the associated adjusting member (3) and thus also the bores (11,9) are aligned axially parallel so as to accommodate the former.

10. A mounting according to any one of Claims 1 to 9, **characterised in that** the bores (11,9) for the fastening journal (1) and for the adjusting member (3) and the annular space for the washer (5) are formed in an individual installation member (16), and **in that** this installation member (16) can be inserted and fixed or is inserted fixed in a bore (13) provided in a frame or a window or a door (10).

11. A mounting according to Claim 10, **characterised in that** the adjusting member (3) and the washer (5) are preassembled in the installation member (16) and the installation member (12,16) is inserted into the frame or the window or the door (10) at the production end.

12. A mounting according to Claims 1, 10 and 11, **characterised in that**, for insertion and for subsequent mounting of the washer (5) secured against displacement, the installation member (16) has a lateral opening to the annular space.

13. A mounting according to Claims 10 to 12, **characterised in that** the adjusting member (3) and the washer (5) are fully integrated into the installation member (16) and the bore (11) for the fastening journal (1) is of a length corresponding at least approximately to the length of the screw-thread (4) on the fastening journal (1), it penetrates into the outer cylindrical surface (25) of the installation member (16) and is directed against the inner end surface (26) thereof.

## Revendications

1. Support pour cheville de fixation d'une charnière de fenêtre, de porte ou de meuble, pour lequel au moins une cheville de fixation peut être amenée en liaison effective avec une partie de réglage par un effet mécanique ou par un jeu de forces au moins dans sa position d'insertion,
**caractérisé en ce qu'**
une cheville de fixation (1) est formée avec un filetage (4) au moins sur un segment partiel de sa longueur axiale et est munie d'élargissements (18) en saillie vers le haut et vers le bas dans une zone se raccordant à une tête de charnière (17), et ainsi forme un segment plat qui peut avoir prise dans un creux ayant une forme correspondante de section transversale, une rondelle (5) en forme d'écrou est munie d'un filetage intérieur dans lequel la cheville de fixation (1) peut être ou est vissée, et une pièce de réglage (3) est orientée au moins approximativement parallèlement à l'axe de la cheville de fixation (1), la rondelle (5) munie d'un filetage intérieur étant en liaison effective directe au moins avec un segment partiel de la longueur axiale de la pièce de réglage (3) par un effet mécanique ou par un jeu de forces, et la rondelle (5) et la pièce de réglage (3) pouvant tourner mais en étant cependant maintenues pour empêcher un déplacement axial.

2. Support selon la revendication 1,
**caractérisé en ce que**
la rondelle (5) et la pièce de réglage (3) sont munies d'un engrènement (7, 6) correspondant.

3. Support selon la revendication 1,
**caractérisé en ce que**
la rondelle (5) est réalisée sous forme d'une roue dentée avec un taraudage (8) central.

4. Support selon la revendication 2,
**caractérisé en ce que**
la pièce de réglage (3) est munie d'un engrènement (6) seulement à proximité de la zone de prise de la rondelle (5).

5. Support selon la revendication 1,
**caractérisé en ce que**
la rondelle (5) et la pièce de réglage (3) sont munies d'une rugosité, d'un moletage ou autre aux zones qui se trouvent en liaison effective entre elles.

6. Support selon la revendication 1,
**caractérisé en ce que**
la rondelle (5) en position de montage est introduite dans un espace annulaire.

7. Support selon l'une des revendications 1 à 6,
**caractérisé en ce que**
la cheville de fixation (1) à son extrémité libre ou au moins dans une zone légèrement décalée vers l'arrière présente le filetage (4) dont le diamètre extérieur est égal ou inférieur au segment plat - sans filetage qui s'y raccorde - de la cheville de fixation (1).

8. Support selon la revendication 1,
**caractérisé en ce que**
pour recevoir la cheville de fixation (1) et la pièce de réglage (3) associée, deux perçages (9, 11) sont formés sur un cadre ou sur une fenêtre ou une porte (10), le perçage (11) qui reçoit la cheville de fixation (1) présentant le creux avec la forme de section transversale correspondante dans laquelle le segment plat peut avoir prise.

9. Support selon les revendications 1 et 8,
**caractérisé en ce que**
la cheville de fixation (1) et la pièce de réglage (3) associée et donc aussi les perçages (11, 9) pour leur réception sont orientés parallèlement à l'axe.

10. Support selon l'une des revendications 1 à 9,
**caractérisé en ce que**
les perçages (11, 9) pour la cheville de fixation (1) et pour la pièce de réglage (3) et l'espace annulaire pour la rondelle (5) sont formés dans une pièce de montage (16) particulière et cette pièce de montage (16) est ou peut être introduite et fixée dans un perçage (13) préparé dans un cadre ou dans une fenêtre ou dans une porte (10).

11. Support selon la revendication 10,
**caractérisé en ce que**
la pièce de réglage (3) et la rondelle (5) sont prémontées dans la pièce de montage (16) et la pièce de montage (12, 16) est introduite en atelier dans le cadre ou dans la fenêtre ou dans la porte (10).

12. Support selon les revendications 1, 10 et 11,
**caractérisé en ce que**
la pièce de montage (16) présente une ouverture latérale vers l'espace annulaire afin d'introduire et afin de maintenir ensuite la rondelle (5) en la protégeant d'un déplacement.

13. Support selon les revendications 10 à 12,
**caractérisé en ce que**
la pièce de réglage (3) et la rondelle (5) sont intégrées comme un tout dans la pièce de montage (16), et le perçage (11) pour la cheville de fixation (1) présente une longueur correspondante au moins approximativement à la longueur du filetage (4) sur la cheville de fixation (1), pénètre dans l'enveloppe extérieure (25) cylindrique de la pièce de montage (16) et est dirigé vers la surface terminale (26) intérieure de celle-ci.
